# DEMANDE DE BREVET EUROPEEN

(11) **EP 1 437 160 A1**
(43) Date de publication de la demande: **14.07.2004**
(21) Numéro de dépôt: 04356001.0
(22) Date de dépôt: 06.01.2004
(51) Int. Cl.: A62B 35/04

(54) **Dispositif de progression sécurisée, dit fil guide, et son utilisation**

(30) Priorité: 08.01.2003 FR 0300147
(71) Demandeur: Gamesystem, 38330 Montbonnot Saint Martin (FR)
(72) Inventeur: Cuny, Bernard-Georges, 38410 Uriage (FR)
(74) Mandataire: Schouller, Jean-Philippe

(57) **Abrégé**

Le dispositif comprend un câble (4), des moyens de fixation des deux extrémités de ce câble (4), ainsi qu'au moins un ensemble de soutien intermédiaire (8) de ce câble.

Chaque ensemble de soutien (8) comprend un organe tournant (24), apte à être fixé dans une paroi, qui comporte des bras (30) et des renfoncements correspondants (32), ainsi qu'un organe fixe (10) solidaire du câble (4), alors qu'il est prévu des moyens permettant de solidariser en translation ces organes fixe (10) et tournant (24), quelle que soit la configuration angulaire de l'organe tournant.

De la sorte, lors de la progression d'un utilisateur, un organe d'accrochage rapide peut progresser autour de l'organe fixe (10), tout en étant reçu dans un renfoncement correspondant (32), de façon à provoquer la rotation de l'organe tournant (24).

## Description

La présente invention concerne le domaine technique de la progression sécurisée d'un utilisateur. Elle est plus particulièrement, mais non exclusivement, relative à une telle progression sécurisée à l'intérieur d'un tunnel.

Dans un passé récent, on a eu à déplorer des incendies particulièrement dramatiques dans des tunnels, impliquant l'intervention des pompiers. Dans de telles conditions, ces derniers doivent alors s'orienter à l'intérieur du tunnel, ce qui est malaisé notamment en raison de l'épaisse fumée générée par l'incendie.

A cet égard, on a proposé de réaliser un rail, s'étendant le long de la paroi du tunnel, sur lequel différents chariots sont montés de façon mobile. De la sorte, chaque pompier s'accroche à un chariot correspondant, par exemple par l'intermédiaire d'un mousqueton, afin de pouvoir progresser dans le tunnel de manière sécurisée.

Cette solution connue implique cependant certains inconvénients.

Ainsi, le rail précité est constitué d'une succession d'éléments de longueur donnée, qui sont disposés les uns derrière les autres. De ce fait, étant donné que ces éléments métalliques sont sujet de façon sensible au phénomène de dilatation, le rail a tendance à se distordre fortement sous l'effet de la chaleur, ce qui peut empêcher la progression du chariot.

De plus, chaque pompier subit l'inertie du chariot, lors de sa progression, ce qui rend cette dernière relativement lente. Par ailleurs, l'emploi d'un tel chariot se révèle particulièrement peu commode. A cet égard, il convient de noter que, de façon générale, ce chariot ne peut être placé sur le rail qu'à une extrémité de celui-ci.

Enfin, cette solution implique de disposer d'un nombre élevé de chariots, si de nombreux pompiers doivent intervenir au coeur du tunnel.

En effet, chaque chariot peut assurer seulement la progression d'un unique pompier. De la sorte, lorsque tous les chariots sont déjà en service, d'éventuels pompiers supplémentaires ne peuvent plus intervenir, sauf à se déplacer dans des conditions incompatibles avec leur propre sécurité.

Ceci étant précisé, l'invention se propose de remédier aux différents inconvénients de l'art intérieur évoqués ci-dessus.

A cet effet, elle a pour objet un dispositif de progression sécurisée destiné à être placé le long d'une paroi, comprenant un élément allongé, notamment un câble, des moyens de fixation sur la paroi des deux extrémités dudit élément allongé, ainsi qu'au moins un ensemble de soutien intermédiaire dudit élément allongé, apte à être fixé dans ladite paroi, chaque ensemble de soutien comprenant un organe tournant, apte à être fixé dans ladite paroi, qui comporte plusieurs éléments en saillie radiale, ou bras, définissant deux à deux des renfoncements correspondants, chaque ensemble de soutien comprenant également un organe fixe solidaire dudit élément allongé, alors qu'il est prévu des moyens permettant de solidariser mutuellement en translation les organes fixe et tournant, quelle que soit la configuration angulaire de l'organe tournant, de sorte que, lors de la progression d'un utilisateur, un organe d'accrochage rapide puisse progresser autour dudit organe fixe, tout en étant reçu dans un renfoncement de l'organe tournant, de manière à provoquer la rotation de celui-ci.

Selon d'autres caractéristiques de l'invention :
- l'organe fixe est creusé d'une piste, s'étendant selon un arc de cercle, piste dans laquelle les bras de l'organe tournant sont aptes à progresser en rotation, alors que les moyens de solidarisation en translation comprennent au moins un téton, dont sont pourvus les parois de ladite piste, apte à coopérer avec au moins une rainure correspondante, ménagée dans chaque bras ;
- quelle que soit la configuration angulaire de l'organe tournant, au moins un et, de préférence, au moins deux bras se trouve(nt) en permanence en prise avec la piste, en service ;
- la piste est ouverte d'un premier côté du ou de chaque téton et se trouve prolongée, de l'autre côté du ou de chaque téton, par une portion d'extrémité bombée ;
- chaque bras se trouve prolongé, au-delà de la ou de chaque rainure, par une portion d'extrémité, de même profil que la portion d'extrémité de la piste ;
- l'organe fixe est creusé de deux ouvertures d'extrémité, ainsi que d'une gorge médiane, destinées à la réception dudit élément allongé ;
- l'élément allongé est réalisé en un matériau résistant au feu, notamment en un matériau métallique.

L'invention a également pour objet une utilisation du dispositif tel que défini ci-dessus, dans laquelle on solidarise les moyens de fixation, ainsi que l'organe tournant du ou de chaque ensemble de soutien, à une paroi d'un tunnel.

Selon d'autres caractéristiques de l'invention :
- on dispose de façon horizontale un axe de rotation du ou de chaque organe tournant, cet axe s'étendant en outre transversalement par rapport à ladite paroi ;
- il est prévu plusieurs ensembles de soutien, et on dispose ces différents ensembles de soutien selon des intervalles prédéterminés.

L'invention sera mieux comprise à la lecture de la description qui va suivre, donnée uniquement à titre d'exemple non limitatif, et faite en se référant aux dessins annexés, dans lesquels :
- la figure 1 est une vue schématique, illustrant l'implantation dans un tunnel d'un dispositif de progression sécurisée, conforme à l'invention ;
- la figure 2 est une vue de face, illustrant de façon partielle un câble appartenant au dispositif de la figure 1, ainsi qu'un des ensembles de soutien intermédiaires de ce câble ;
- la figure 3 est une vue en coupe selon la ligne III-III à la figure 2 ; et
- les figures 4 à 7 sont des vues de face, analogues à la figure 2, illustrant trois phases de progression d'un organe d'accrochage rapide le long du câble précité.

La figure 1 illustre un dispositif de progression sécurisée conforme à l'invention, qui est agencé le long d'une paroi 2 d'un tunnel, représentée de façon schématique.

Ce dispositif comprend un organe allongé, qui est par exemple un câble métallique 4. La nature métallique de cet organe allongé est avantageuse, dans la mesure où elle lui permet de résister, de façon satisfaisante, à un éventuel incendie se produisant dans le tunnel.

Ce câble métallique apporte en outre une solution satisfaisante au problème de dilatation, étant donné qu'il est réalisé d'un seul tenant. A cet égard, il convient de noter que deux dispositifs, permettant de régler de façon connue en soi la tension de ce câble, sont prévus aux deux extrémités de ce dernier.

Le dispositif de progression sécurisée comporte également deux moyens de fixation 6, prévus aux extrémités longitudinales du câble 4. Ces moyens de fixation, de type connu en soi, sont par exemple des anneaux de fixation, des pièces mécano-soudées en forme de T, ou bien des pièces en acier pliées, munies de trous de fixation des ancres structurelles et d'un trou d'ancrage de l'extrémité du câble.

Il est enfin prévu différents moyens intermédiaires 8, permettant de soutenir le câble 4 entre ses deux extrémités. Ces ensembles de soutien 8 sont avantageusement répartis de façon régulière, selon des intervalles d prédéterminés, de sorte que l'utilisateur est à même de connaître précisément la position qu'il occupe au sein du tunnel.

Les figures 2 et 3 illustrent, de façon plus précise, l'un des ensembles de soutien 8 représentés schématiquement sur la figure 1.

Chaque ensemble de soutien 8 comprend ainsi un organe fixe 10, solidaire du câble, qui est par exemple formé de deux parties symétriques, mutuellemement réunies par tout moyen approprié, par exemple par vissage.

Cet organe fixe est creusé, à ses deux extrémités longitudinales, d'ouvertures 12 débouchant respectivement dans une gorge médiane 14. Ainsi, le câble 4 s'étend à l'intérieur de ces ouvertures, ainsi que de cette gorge.

A l'opposé de la gorge 14, à savoir sur la partie supérieure de la figure 2, une piste 16 est ménagée dans le corps de l'organe fixe 10. Vue de face, cette piste s'étend selon un arc de cercle dont le secteur angulaire est fonction de la nature et du diamètre du câble 4, de la dimension du mousqueton 38 et du diamètre de la roue 28, qui seront tous deux décrits dans ce qui suit.

Vue en coupe transversale, comme illustré à la figure 3, cette piste 16, qui est ouverte vers le haut, forme un col 18, du fait de la présence de deux tétons 20 faisant saillie l'un vers l'autre. Cette piste 16 s'évase ensuite, au-delà du col 18, de façon à former une portion d'extrémité bombée 22.

L'ensemble de soutien 8 des figures 2 et 3 comprend également un organe tournant 24, qui comporte un axe 26, ici sensiblement horizontal, qui s'étend transversalement par rapport à la paroi 2. Cet axe 26 supporte une roue 28, qui est pourvue de différents bras 30, en saillie radiale, définissant deux à deux des renfoncements 32 correspondants.

L'extrémité libre de chaque bras 30, opposée à l'axe 26, présente un profil similaire à celui de la piste précitée 16. Ainsi, on retrouve un col 33, défini par deux rainures latérales 34, ainsi qu'une portion d'extrémité 36, analogues respectivement au col 18 et à la portion 22 de la piste 16.

L'utilisation du dispositif de progression sécurisée, décrit en référence aux figures 1 à 3, va maintenant être explicitée en référence aux figure 4 à 7.

L'utilisateur, tel un pompier, pénètre dans le tunnel par l'une de ses extrémités. Il dispose alors autour du câble 4 un organe d'accrochage rapide, encore dénommé organe de connexion, tel un mousqueton 38, au voisinage d'un des moyens 6 de fixation d'extrémité.

Le pompier progresse alors de façon sécurisée, jusqu'à arriver à proximité du premier ensemble de soutien 8 (figure 4). On supposera, en référence aux figures 4 à 7, que le pompier se déplace de la gauche vers la droite.

Comme le montre la figure 5, le mousqueton 38 entre tout d'abord en contact avec le bras 30₁, en prise avec la piste 16, qui lui est adjacent. L'avancée du pompier induit ainsi un mouvement de translation globale du mousqueton, selon la flèche F, ce qui provoque alors un mouvement correspondant de pivotement de la roue 28, selon la flèche f.

De la sorte, à un stade intermédiaire de la progression (figure 6), le mousqueton 38 se trouve logé dans le renfoncement 32₁, délimité par le bras 30₁ précité, ainsi que par le bras 30₂ qui lui est adjacent. Il est à noter que ce mousqueton 38 se trouve en permanence lié au câble 4, lors de son avancée, étant donnée la présence de l'organe fixe 10.

A cet égard, il convient de souligner qu'il n'est pas nécessaire de désolidariser le mousqueton 8 par rapport à ce câble 4, lors du franchissement de l'ensemble de soutien 8.

Puis, au fur et à mesure de l'avancée du pompier, le mousqueton poursuit son mouvement de translation, qui continue à induire le pivotement correspondant de la roue 28. Lorsque le bras 30₁ est dégagé de la piste 16 (figure 7), le mousqueton se trouve libéré par rapport à la roue 28. Le pompier peut donc continuer à progresser en direction de l'ensemble de soutien suivant, alors que le mousqueton 38 se trouve toujours solidaire du câble 4.

Il est à noter que, quelle que soit la configuration angulaire de la roue 28, au moins deux bras 30 se trouvent en prise avec la piste 16, par coopération des tétons 20 avec les rainures 34.

De la sorte, l'organe fixe 10 se trouve en permanence solidarisé, en translation, avec l'organe mobile 24. Ceci garantit donc un soutien fiable du câble 4, par l'intermédiaire de chaque ensemble 8.

Ainsi, dans l'exemple illustré, il est prévu sept bras 30, régulièrement répartis, de sorte que deux bras adjacents forment un angle α voisin de 51,4°. De la sorte, pour qu'au moins deux bras 30 se trouvent en permanence en prise avec la piste 16, cette dernière doit s'étendre selon un angle β supérieur ou égal au double de l'angle α, soit environ 102,8°.

A titre de variante, il est cependant possible de prévoir qu'un unique bras 30 de la roue 28 soit en permanence en prise avec l'organe fixe 10, quelle que soit la configuration angulaire de l'organe tournant 24. Dans cette optique, la piste 16 doit alors s'étendre selon un secteur angulaire supérieur ou égal à l'angle α précité, défini par deux bras 30 adjacents, à savoir environ 51,4° dans l'exemple illustré.

L'invention permet de réaliser les objectifs précédemment mentionnés.

En effet, l'utilisateur est à même de progresser de façon rapide le long du dispositif conforme à l'invention, étant donné qu'il a uniquement à se munir d'un organe d'accrochage rapide, tel un mousqueton, qui est donc léger et peu encombrant. Par ailleurs, cette progression est particulièrement commode, notamment lors du franchissement des différents ensembles de soutien.

En outre, il est à noter qu'un nombre élevé d'utilisateurs peuvent progresser en même temps le long du dispositif de l'invention, puisqu'il leur suffit de venir avec leur propre organe d'accrochage rapide. Ceci est à comparer avec l'art antérieur, faisant appel à des chariots agencés au préalable sur un rail.

Enfin, le dispositif de l'invention n'est que peu sensible au phénomène de dilatation, dû à l'effet de la chaleur, étant donné que le câble métallique 4 auquel il est fait appel se trouve réalisé d'un seul tenant.

En effet, dans ces conditions, la flèche du câble 4 se creuse entre les différents ensembles de soutien 8, ce qui ne gène pratiquement pas l'avancée du pompier. Ceci est à comparer avec l'art antérieur tirant parti d'un rail formé de plusieurs éléments, qui est donc sujet à des déformations sensibles sous l'effet de la chaleur, ce qui peut rendre la progression du chariot délicate, voire impossible.

## Revendications

1. Dispositif de progression sécurisée destiné à être placé le long d'une paroi (2), comprenant un élément allongé, notamment un câble (4), des moyens (6) de fixation sur la paroi des deux extrémités dudit élément allongé (4), ainsi qu'au moins un ensemble (8) de soutien intermédiaire dudit élément allongé (4), apte à être fixé dans ladite paroi (2), chaque ensemble de soutien (8) comprenant un organe tournant (24), apte à être fixé dans ladite paroi, qui comporte plusieurs éléments en saillie radiale, ou bras (30), définissant deux à deux des renfoncements correspondants (32), chaque ensemble de soutien comprenant également un organe fixe (10) solidaire dudit élément allongé (4), alors qu'il est prévu des moyens (20, 34) permettant de solidariser mutuellement en translation les organes fixe (10) et tournant (24), quelle que soit la configuration angulaire de l'organe tournant, de sorte que, lors de la progression d'un utilisateur, un organe d'accrochage rapide (38) puisse progresser (flèche F) autour dudit organe fixe (10), tout en étant reçu dans un renfoncement (32) de l'organe tournant (24), de manière à provoquer la rotation (flèche f) de celui-ci.

2. Dispositif selon la revendication 1, **caractérisé en ce que** l'organe fixe (10) est creusé d'une piste (16), s'étendant selon un arc de cercle, piste dans laquelle les bras (30) de l'organe tournant (24) sont aptes à progresser en rotation, et **en ce que** les moyens de solidarisation en translation comprennent au moins un téton (20), dont sont pourvus les parois de ladite piste (16), apte à coopérer avec au moins une rainure correspondante (34), ménagée dans chaque bras (30).

3. Dispositif selon la revendication 2, **caractérisé en ce que**, quelle que soit la configuration angulaire de l'organe tournant (24), au moins un et, de préférence, au moins deux bras (30) se trouve(nt) en permanence en prise avec la piste (16), en service.

4. Dispositif selon l'une des revendications 2 ou 3, **caractérisé en ce que** la piste (16) est ouverte d'un premier côté du ou de chaque téton (20) et se trouve prolongée, de l'autre côté du ou de chaque téton (20), par une portion d'extrémité bombée (22).

5. Dispositif selon les revendications 2 et 4, **caractérisé en ce que** chaque bras (30) se trouve prolongé, au-delà de la ou de chaque rainure (34), par une portion d'extrémité (36), de même profil que la portion d'extrémité (22) de la piste (16).

6. Dispositif selon l'une quelconque des revendications précédentes, **caractérisé en ce que** l'organe fixe (10) est creusé de deux ouvertures d'extrémité (12), ainsi que d'une gorge médiane (14), destinées à la réception dudit élément allongé (4).

7. Dispositif selon l'une quelconque des revendications précédentes, **caractérisé en ce que** ledit élément allongé (4) est réalisé en un matériau résistant au feu, notamment en un matériau métallique.

8. Utilisation du dispositif de progression sécurisée conforme à l'une quelconque des revendications précédentes, dans laquelle on solidarise les moyens de fixation (6), ainsi que l'organe tournant (24) du ou de chaque ensemble de soutien (8), à une paroi (2) d'un tunnel.

9. Utilisation selon la revendication 8, **caractérisée en ce qu'**on dispose de façon horizontale un axe de rotation (26) du ou de chaque organe tournant, cet axe s'étendant en outre transversalement par rapport à ladite paroi (2).

10. Utilisation selon la revendication 8 ou 9, **caractérisée en ce qu'**il est prévu plusieurs ensembles de soutien (8), et **en ce qu'**on dispose ces différents ensembles de soutien (8) selon des intervalles (d) prédéterminés.
